# EUROPÄISCHE PATENTSCHRIFT

(11) **EP 3 300 881 B1**
(45) Veröffentlichungstag und Bekanntmachung des Hinweises auf die Patenterteilung: **12.08.2020**
(21) Anmeldenummer: 17193675.0
(22) Anmeldetag: 28.09.2017
(51) Int. Cl.: B31B 70/10, B31B 70/18, B31B 70/14, B31B 70/00

(54) **VERFAHREN UND VORRICHTUNG ZUM BEIDSEITIGEN BESÄUMEN EINES FLACHMATERIALS IM RAHMEN DER TUBENHERSTELLUNG**
METHOD AND DEVICE FOR TRIMMING A FLAT MATERIAL ON BOTH SIDES AS PART OF THE PRODUCTION OF TUBES
PROCÉDÉ ET DISPOSITIF DE ROGNAGE SUR LES DEUX FACES D'UN MATÉRIAU PLAT DANS LE CADRE DE FABRICATION DE TUBES

(30) Priorität: 29.09.2016 DE 102016118548
(43) Veröffentlichungstag der Anmeldung: 04.04.2018
(73) Patentinhaber: PackSys Global AG, 8630 Rüti ZH (CH)
(72) Erfinder: BÄRTSCHI, Christoph, 8625 Gossau (CH); HEUSSER, Emanuel, 8307 Effretikon (CH)
(74) Vertreter: Patentanwälte Behrmann Wagner PartG mbB

(56) Entgegenhaltungen:
- EP-A1- 2 481 585
- DE-A1-102004 022 467
- US-A- 2 708 394

## Beschreibung

Die Erfindung betrifft ein Verfahren gemäß dem Oberbegriff des Anspruchs 1 zum beidseitigen (längsseitigen) Besäumen (Trimmen) eines in einer Laufrichtung angetriebenen, mit einem Druckbild, bevorzugt zusammengesetzt aus in der Laufrichtung hintereinander angeordneten, beispielsweise sich in der Laufrichtung wiederholenden oder unterschiedlichen Bildern, bedruckten, flexiblen, insbesondere bandförmigen, bevorzugt von einer Rolle abgewickelten, Flachmaterials, insbesondere eines Laminatmaterials, entlang von zwei sich in der Laufrichtung erstreckenden und senkrecht zur Laufrichtung beabstandeten Trimmkanten (Besäumungskanten) mittels zweier Besäumungsmesser (Trimmmesser), insbesondere in der Laufrichtung vor Umformmitteln zum Umformen des Materials zu einer Rohrform sowie in Laufrichtung vor, insbesondere in der Laufrichtung den Umformmitteln nachgeordneten, Schweißmitteln zum, bevorzugt überlappenden, Verschweißen der Rohrform im Bereich der Trimmkanten im Rahmen eines Verpackungstubenherstellungsprozesses, wobei das Flachmaterial, insbesondere in einem Bereich in der Laufrichtung vor dem Besäumungsmessern, senkrecht zur Laufrichtung mittels Ausrichtemitteln relativ zu den Besäumungsmessern ausgerichtet wird, die mit einem von Regelmitteln generierten Steuersignal angesteuert werden.

Ferner betrifft die Erfindung eine Vorrichtung gemäß dem Oberbegriff des Anspruchs 11, die zur Durchführung des Besäumungsverfahrens ausgebildet und bestimmt ist.

Im Rahmen der Herstellung von Verpackungstuben aus mindestens eine Kunststoffschicht aufweisendem bahnförmigen Flachmaterial, insbesondere einem Laminat ist es bekannt, das Flachmaterial vor dem Umformen zu einer Rohrform und einem Verschweißschritt zur Fixierung der Rohrform zu besäumen, also die (ursprünglichen) Laminatkanten (Außenkanten) abzutrennen. Dieser Besäumschritt ist notwendig, da die Oberfläche der Laminatkanten verschmutzt sein kann, was negative Einflüsse auf die Prozesssicherheit beim nachfolgenden Schweißprozess hat. Darüber hinaus wäre im weiteren Verfahren eine Kontamination des Tubeninneren möglich. Auch sind die Laminatkanten häufig aufgrund mechanischer Einflüsse im Rahmen des Transportes (Reibung) und der Lagerung beschädigt, wodurch die Schweißqualität weiter beeinträchtigt werden kann.

In Fig. 9 ist eine aus der Praxis bekannte Vorrichtung 100 zum Besäumen von in einer Laufrichtung 101 angetriebenem Flachmaterial 102 im Rahmen eines Tubenherstellungsprozesses bekannt. Zur Besäumung des Flachmaterials 102 wird dieses mithilfe einer Ausrichteeinrichtung 103 (Ausrichtemittel) senkrecht zur Laufrichtung 101 relativ zu zwei parallelen Besäumungsmessern 104 ausgerichtet, die dann an jeder Längsseite des Flachmaterials einen Abfallstreifen 105 abtrennen. Die Ausrichtemittel 103 werden dabei von Regelmitteln 106 über eine Steuersignalleitung 107 angesteuert, wobei die Regelung so durchgeführt wird, dass der Abstand der Besäumungsmesser 104 und damit der Abstand der von den Messern erzeugten Trimmkanten zu den (ursprünglichen) Längskanten konstant gehalten wird. Zur Positionsbestimmung des Flachmaterials senkrecht zur Laufrichtung 101 umfasst die Vorrichtung 100 einen Kantensensor 107, der signalleitend mit den Regelmitteln 106 verbunden ist. Diese vergleichen die tatsächliche Flachmaterialkantenposition mit einem Sollwert. Die Regelmittel steuern dabei entsprechend der Regelabweichung die Ausrichtemittel 103 mit einem entsprechenden Steuersignal an.

Die Nachteile der bekannten Vorrichtung werden im Folgenden anhand von Fig. 10 erläutert. Dort ist das Flachmaterial 102 in einer Draufsicht gezeigt. Zu erkennen ist ein Druckbild 109, welches aus einer Vielzahl von sich in der Laufrichtung wiederholenden Bildern besteht. In der Praxis besteht das Problem, dass das Druckbild 109 nicht zuverlässig zwischen den (ursprünglichen) äußeren Außenkanten 110 (Längskanten des Flachmaterials 102) angeordnet ist. Solche Variationen bzw. Verschiebungen senkrecht zur Laufrichtung 101 treten bekanntermaßen beim Wechsel von Flachmaterialrollen auf, auch sind Schwankungen im Druckprozess nicht vermeidbar. Fig. 10 zeigt, dass sich die Position des Druckbildes 109 nach einem Spleißvorgang an einer Spleißposition 111, im Rahmen dessen an das Ende eines in der Laufrichtung vorderen Flachmaterialstreifens ein von einer neuen Rolle stammender Flachmaterialstreifen angeführt wird, relativ zu den Außenkanten 110 verändert. Dies führt dazu, dass die von nicht gezeigten, in der Laufrichtung 101 nachgeordneten Besäumungsmessern erzeugten Trimmkanten 112 innerhalb des Druckbildes verlaufen können bzw. was in dem Bereich 113 zu erkennen ist. Hierbei ist unter anderem problematisch, dass die bedruckte Oberfläche (Druckbild) in den Schweißbereich gelangt, und die zum Einsatz kommenden Druckfarben die Schweißqualität negativ beeinflussen können, wodurch regelmäßig geschwächte Schweißnähte entstehen.

Solange ein relativ breiter, unbedruckter Bereich des Flachmaterials im Bereich einer im weiteren Verlauf der Tubenherstellung zu erzeugten Längsschweißnaht zugelassen ist, sind die Druckbildschwankungen unproblematisch. Ein derartiger unbedruckter Bereich wird jedoch zunehmend als ästhetisch störend empfunden, woraus wachsende Anforderungen an die Druckpositionierung entstehen, die jedoch nicht vollständig erfüllbar sind. Das Dokument US2708394 offenbart ein Verfahren und eine Vorrichtung gemäß der Präambel der Ansprüche 1 und 11.

Ausgehend von dem vorgenannten Stand der Technik liegt der Erfindung die Aufgabe zugrunde, das Besäumen des Flachmaterials, insbesondere im Rahmen der Tubenherstellung vor einem späteren Verschweißprozess im Hinblick auf die Lage der Trimmkanten relativ zum Druckbild zu verbessern - insbesondere soll ein (ungewolltes) Hineinschneiden in das Druckbild im Bereich einer bei dem Schweißprozess unteren bzw. inneren Trimmkante vermieden werden.

Diese Aufgabe wird mit einem Verfahren mit den Merkmalen des Anspruchs 1 gelöst, d.h. bei einem gattungsgemäßen Besäumungsverfahren dadurch, dass die Regelmittel das Steuersignal auf Basis eines Sensorsignals von einer Druckbildposition des Druckbildes senkrecht zur Laufrichtung erfassenden, Bilderfassungsmittel aufweisenden Druckbildpositionssensormittel erzeugen und die Ausrichtemittel das, bevorzugt bandförmige, Flachmaterial so (senkrecht zur Laufrichtung und senkrecht zur Materialstärkerichtung des Flachmaterials) relativ zu dem Besäumungsmessern ausrichten, dass eine Trimmkantenposition relativ zu dem Druckbild konstant gehalten wird.

Hinsichtlich der Besäumungsvorrichtung wird die Aufgabe mit den Merkmalen des Anspruchs 11 gelöst.

Vorteilhafte Weiterbildungen der Erfindung sind in den Unteransprüchen angegeben. In den Rahmen der Erfindung fallen sämtliche Kombinationen aus zumindest zwei von der Beschreibung, den Ansprüchen und/oder den Figuren offenbarten Merkmalen.

Zur Vermeidung von Wiederholungen sollen verfahrensgemäß offenbarte Merkmale auch als vorrichtungsgemäß offenbart gelten und beanspruchbar sein. Ebenso sollen vorrichtungsgemäß offenbarte Merkmale als verfahrensgemäß offenbart gelten und beanspruchbar sein.

Der Erfindung liegt der Gedanke zugrunde, das Flachmaterial senkrecht zu dessen Laufrichtung relativ zu den Besäumungsmessern auf Basis einer Positionsbestimmung des Druckbildes des Flachmaterials, d.h. auf Basis einer Druckbildposition auszurichten, wobei die Regelung der Ausrichtemittel zur Variation der Relativposition zwischen dem Flachmaterial und den Besäumungsmessern so durchgeführt wird, dass die Besäumungsmesser und damit die Trimmkantenposition relativ zu dem Druckbild konstant gehalten wird. Anders ausgedrückt ist erfindungsgemäß im Rahmen des Verfahrens und der Vorrichtung vorgesehen, den Regelmitteln Bilderfassungsmittel zur abschnittsweisen oder vollständigen Erfassung des Druckbildes, insbesondere eines sich in der Laufrichtung fortsetzend oder wiederholenden Bildmerkmals (Musters), aufweisende Druckbildpositionssensormittel zuzuordnen, derart, dass ein Druckbildposition kennzeichnendes Sensorsignal der Druckbildpositionssensormittel in die Generierung des Steuersignals für die Ausrichtemittel einfließt oder davon gebildet wird, um das Flachbandmaterial anhand der Druckbildposition des Druckbildes senkrecht zur Laufrichtung relativ zu den Besäumungsmessern auszurichten. In die Bestimmung der Regelabweichung von einer Sollposition des Flachmaterials relativ zu den Besäumungsmessern fließt also erfindungsgemäß eine von dem Druckbildpositionsmitteln ermittelte Druckbildposition (senkrecht zur Laufrichtung) bzw. ein mit der Druckbildposition korrespondierendes Sensorsignal der Druckbildpositionsmittel ein. Bevorzugt wird dabei ein Abstand des Druckbildes senkrecht zur Laufrichtung zu zumindest einer der Trimmkanten auf einen Wert größer Null gehalten, sodass nach dem Besäumen (Schneiden, Trimmen) ein unbedruckter Randbereich neben dem Druckbild bestehen bleibt. Denkbar ist es jedoch auch, den vorgenannten Abstand auf Null einzustellen oder auch bei speziellen Anwendungen, zumindest für eine bei dem bevorzugt nachfolgenden Längsnahtschweißprozess oben bzw. außen liegen kommende Flachmaterialtrimmkante sogar negativ - dies bedeutet, dass für spezielle Anwendungen bei einer oberen Trimmkante bewusst ein vorgegebenes bzw. definiertes Maß in das Druckbild (bedruckter Bereich) hineingeschnitten wird.

Das erfindungsgemäße Verfahren und die erfindungsgemäße Vorrichtung kompensieren somit Druckbildpositionsschwankungen relativ zu den Trimmkanten und damit relativ zur Längsschweißnaht einer Tube senkrecht zur Laufrichtung, wodurch aus dem Besäumungsverfahren, insbesondere für den erwähnten, nachfolgenden Schweißprozess ein in der Laufrichtung gleichbleibend zwischen den Trimmkanten angeordnetes Druckbild resultiert.

Ein gleichbleibend zwischen den Trimmkanten angeordnetes Druckbild ist von ganz besonderem Vorteil für eine bevorzugte Ausführung des erfindungsgemäßen Verfahrens und der erfindungsgemäßen Vorrichtung, bei der die Trimm- bzw. Besäumungskanten nicht in einer Auf-Stoß-Anordnung miteinander verschweißt werden, sondern in einer überlappenden Anordnung, also derart, dass das Flachmaterial im Bereich seiner Längs- bzw. Trimmkanten überlappend angeordnet ist bzw. wird und die Längs- bzw. Trimmkanten in dieser überlappenden Position miteinander verschweißt werden. Bei einem derartigen überlappenden Verschweißen wirken sich Druckbildpositionsschwankungen besonders stark auf das ästhetische Erscheinungsbild sowie auf die Qualität des Schweißprozesses als solches aus. Bevorzugt sind daher die Umformmittel und die Schweißmittel derart ausgebildet, dass mittels der Umformmittel eine überlappende Anordnung der Trimmkanten, also eine radial benachbarte Positionierung bewirkt und die Rohrform in dieser überlappenden Anordnung verschweißbar wird bzw. verschweißt ist. Die Erfindung ist jedoch nicht auf diese bevorzugte Ausführungsform beschränkt - grundsätzlich möglich bzw. realisierbar ist auch eine alternative Anordnung der Trimmkanten auf Stoß und ein Verschweißen der Trimmkanten in dieser Position.

Unabhängig von der konkreten Ausgestaltung bzw. Anordnung der Trimmkanten auf Stoß oder überlappend ist es von Vorteil, wenn die Regelmittel die Trimmkantenposition relativ zu dem Druckbild so konstant halten, dass Abstandsschwankungen zwischen dem Druckbild und einer Trimmkantenposition maximal 0,3mm betragen, wobei bevorzugt die maximale Abstandsschwankung in einem Wertebereich zwischen 0,1mm (oder geringer) und 2,5mm liegt. Eine bevorzugte Maximalabstandstoleranz beträgt 0,15mm.

Wie eingangs erwähnt, besteht das Druckbild im Regelfall aus sich in der Laufrichtung wiederholenden, identischen Bildern - hierauf ist die Erfindung jedoch ausdrücklich nicht beschränkt, da es insbesondere mit modernen Digitaldruckverfahren möglich ist, unterschiedliche Bilder in der Laufrichtung hintereinander anzuordnen bzw. zu drucken, sodass es nicht zwingend ist, dass die hintereinander angeordneten Bilder periodisch bzw. identisch sind - wesentlich ist es lediglich, dass ein Merkmal der Bilder periodisch ist, d.h. sich von Bild zu Bild wiederholt und die Position dieses Bildmerkmals (Musters) mithilfe der Druckbildpositionssensormittel erfassbar ist. Theoretisch ist es sogar denkbar, dass sich sämtliche, aufeinanderfolgende Bilder des Druckbildes unterscheiden, um somit individuell ausgestaltete Tuben, also Unikate herzustellen.

Im Hinblick auf die konkrete Ausgestaltung der Ausrichtemittel zur Relativpositionierung des Flachmaterials zu den Besäumungsmessern bzw. den Trimmkanten gibt es unterschiedliche Möglichkeiten. Grundsätzlich ist es möglich, aktiv die Besäumungsmesser senkrecht zur Laufrichtung des Laminates zu verstellen. Bevorzugt ist jedoch eine Ausführungsform mit feststehenden Besäumungsmessern und einer aktiven Verstellung des Flachmaterials. Bei einer solchen Ausführungsform sind die Ausrichtemittel bevorzugt in der Laufrichtung des Laminates vor den Besäumungsmessern angeordnet, wobei es weiter bevorzugt ist, in der Laufrichtung zwischen den Ausrichtemitteln und den Besäumungsmessern die Bilderfassungsmittel der Druckbildpositionssensormittel anzuordnen. Die feste Anordnung der Besäumungsmesser hat den Vorteil, dass das Flachmaterial nach dem Besäumungsprozess für die weiteren Prozessschritte schon vorpositioniert ist, d.h. immer in derselben Position senkrecht zur Laufrichtung verbleibt bzw. angeordnet ist, woraus eine höhere Prozesssicherheit resultiert.

Die Ausrichtemittel umfassen bevorzugt zwei relativ fest zueinander positionierte, in Laufrichtung beabstandete Rollen, die um parallel zum Flachmaterial ausgerichtete Rollenachsen rotieren. Die Rollen sind zur Positionsveränderung bzw. Ausrichtung des Flachmaterials senkrecht zur Laufrichtung bevorzugt um eine winklig, insbesondere senkrecht zur Flächenerstreckung des Flachmaterials und der Rollenachsen orientierte Schwenkachse mittels eines Antriebs verschwenkbar, der mit dem Steuersignal der Regelmittel angesteuert wird.

Auch im Hinblick auf die Ausbildung und Anordnung der Besäumungsmesser gibt es unterschiedliche Möglichkeiten. So kann eine oder können beide Trimmkanten senkrecht zur Flächenerstreckung des Flachmaterials verlaufen - bevorzugt ist jedoch eine alternative Ausführungsform, bei der die Besäumungsmesser derart ausgebildet und angeordnet sind, dass zumindest eine der Trimmkanten schräg zur Flächenerstreckung des Flachmaterial verläuft/verlaufen.

Ganz besonders bevorzugt ist es, wenn die Bilderfassungsmittel von einer Kamera gebildet sind. Es können jedoch alternative, einfacher aufgebaute, insbesondere optische Sensoren eingesetzt werden, beispielsweise zur Erfassung später noch zu erläuternder, ausschließlich unter UV-Licht sichtbaren und/oder für das menschliche Auge sichtbares Muster des Druckbildes.

Grundsätzlich ist es möglich, mittels der Bilderfassungsmittel das gesamte Druckbild senkrecht zur Laufrichtung sowie in Laufrichtung zu erfassen. Insbesondere, jedoch nicht beschränkt hierauf ist es, im Rahmen einer später noch zu erläuternden Kaskadenregelung möglich in der Laufrichtung nur abschnittsweise das Druckbild zu erfassen. Zusätzlich oder alternativ ist es zur Vereinfachung der Auswertung möglich, das Druckbild senkrecht zur Laufrichtung nur ausschnittsweise zu erfassen, insbesondere im Rahmen der später noch zu erläuternden möglichen Detektierung eines UV-Licht reflektierenden Musters und/oder im Rahmen einer Kontrast- und/oder Farbanalyse insbesondere eines sichtbaren Musters, zum Auffinden eines mit der Druckbildposition korrelierenden Farb- und/oder Kontrastsprungs im Druckbild senkrecht zu Laufrichtung.

Im Hinblick auf die konkrete Umsetzung/Realisierung der Druckbild-Positionsbestimmung und damit der Druckbildpositionssensormittel und deren Bilderfassungsmittel gibt es im Folgenden noch im Detail erläuterte unterschiedliche Ausführungsmöglichkeiten, beispielsweise im Wege eines, bevorzugt zweidimensionalen, Korrelationsverfahrens, beispielsweise eines Kreuzkorrelationsverfahrens, und/oder eines Mustervergleichs und/oder einer Positionserkennung eines, insbesondere für den Menschen nicht sichtbaren, UV-reflektierenden Musters, insbesondere einer Musterkante, bevorzugt einer sich in Laufrichtung erstreckenden Kante, und/oder einer ganz besonders bevorzugten Kontrast- und/oder Farbwechselanalyse des Druckbildes, insbesondere eines Abschnittes des Druckbildes.

So weisen die erfindungsgemäßen Druckbildpositionssensormittel in besonders bevorzugter Weise Mustererkennungsmittel auf, welche ausgebildet sind, in einem gegebenen Bild - nämlich etwa einer erfassten Abbildung des Druckbildes - ein vorgegebenes Muster zu erkennen und zu lokalisieren. Derartige, als allgemein bekannt vorausgesetzte Technologien werden auch als "Pattern Matching" (PM) bekannt.

Eine solche Technologie, welche geeignet programmierte Datenverarbeitungsmittel einsetzt, ist damit in der Lage, ein einer Sollposition bzw. einem Sollbild (insbesondere ausschnitthaft) entsprechendes Muster im aktuellen Druckbild aufzufinden und zu lokalisieren, etwa der Gestalt, dass als Ergebnis einer derartigen erfindungsgemäß die Druckbildpositionssensormittel weiterbildenden Technologie ein (ein- oder zweidimensionaler) Ortsvektor erzeugt wird und dann der nachfolgenden Verarbeitung durch die Ausrichtemittel zur Verfügung steht, welcher eine Position bzw. Positionsverschiebung zwischen dem (aktuellen) Druckbild und dem (bevorzugt ausschnitthaft vorliegenden) Referenzbild wiedergibt bzw. entspricht.

Als günstige Vorgehensweise zur Realisierung einer solchen Technologie können Verfahren der Korrelation in der (digitalen) Bildverarbeitung gelten, wobei insbesondere die sogenannte normierte Kreuzkorrelation (als Variante zu Methoden der quadratischen Abstände bzw. des sog. maximalen Differenzbetrages) im vorliegenden Anwendungsgebiet besonders gute Ergebnisse liefert: Insbesondere eine Normierung von Korrelationswerten verringert die Empfindlichkeit einer Korrelationsermittlung gegenüber (starken) Kontrasten bzw. Intensitätsänderungen im Druckbild, und der der vorliegenden Erfindung zugrundeliegende Problemkontext - zweidimensional - flächige Variation und Größenskalierung oder Rotation eines Musters machen korrelationsbasierte Mustererkennungstechnologien besonders geeignet.

Entsprechend ist es zusätzlich weiterbildend bevorzugt, das Steuersignal auf der Basis einer Korrelation, weiter bevorzugt einer (normierten) Kreuzkorrelation zwischen einer aktuellen Abbildung des Druckbildes und einem weiter bevorzugt ausschnitthaft als etwa im Hinblick auf Eigentümlichkeit bzw. Erkennbarkeit besonders geeignetem und in einer Sollposition vorliegenden Ausschnitt aus dem Druckbild ermitteln, wobei Ergebnis einer solchen Korrelationsermittlung dann insbesondere auch Vektor- bzw. Abstandsinformationen sind, wie das (aktuelle) Druckbild relativ zur Referenz positioniert ist. Entsprechend erlauben diese Vektor- bzw. Abstandsdaten dann das erfindungsgemäße Ausrichten durch die Ausrichtemittel.

Alternative und, etwa im Hinblick auf Geschwindigkeit und Rechenleistung potentiell der beschriebenen Korrelation teilweise überlegene Technologien zum Bildvergleich zwischen einer (aktuellen) Abbildung des Druckbildes und einer Bildreferenz können etwa Kontrast- und/oder Farbwechselanalysen sein. Zu diesem Zweck wird in ansonsten bekannter Weise eine der Abbildung entsprechende Bildfunktion in ihren Extremwerten bzw. Wendepunkten untersucht, um festzustellen, an welchen Positionen, in welche Richtung und mit welcher Stärke etwa ein Farbwechsel im Bildsignal vorliegt. Derartige, auch als Bildkantendetektion bezeichnete Technologien ermöglichen dann, mit geeigneter nachgeschalteter Filterung, die Identifikation relevanter Bildregionen bzw., entsprechend der oben skizzierten Vorgehensweise, ein Feststellen einer Übereinstimmung bzw. eine Lokalisierung etwaiger Verschiebungen zwischen übereinstimmenden Bereichen.

Besonders zweckmäßig ist es, wenn die Bilderfassungsmittel Bildpunkte entlang einer sich winklig, insbesondere senkrecht zur Laufrichtung erstreckenden Zeile, ganz besonders bevorzugt entlang mehrerer paralleler Zeilen erfassen ganz besonders zweckmäßig hat es sich erwiesen, wenn die Bilderfassungsmittel in Form einer (Digital-)Kamera, insbesondere einer CCD-Kamera realisiert sind.

Als besonders zweckmäßig hat es sich herausgestellt, wenn das Steuersignal nicht nur auf Basis des Sensorsignals der Druckbildpositionssensormittel von den Regelmitteln generiert wird, sondern dass in die Erzeugung des Steuersignals ein weiteres Sensorsignal einfließt, nämlich ein Sensorsignal eines vorzugsweise zusätzlich zu den Druckbildpositionssensormitteln vorgesehenen (an sich bekannten) Kantensensors, beispielsweise in Form eines Ultraschallsensors, der die Position einer (abzutrennenden) Außenkante des Flachmaterials erfasst. Bevorzugt fließen beide Sensorsignale in eine Kaskadenregelung mit einem äußeren und einen inneren Regelkreis ein, wodurch eine kontinuierliche Flachmaterialspositionsregelung auch für den Fall ermöglicht wird, dass das Sensorsignal der Druckbildpositionssensormittel immer wieder unterbrochen und/oder nur in Bezug auf, insbesondere regelmäßig, in Laufrichtung beabstandeten Teilabschnitten des Druckbildes erzeugt wird, sei es aufgrund einer getakteten bzw. unterbrochenen Bilderfassung und/oder einer nicht in der Laufrichtung durchgehenden bzw. fortlaufenden Gestaltung des Druckbildes, beispielsweise in dem mittels der Bilderfassungsmittel die Position von wiederkehrenden, in der Laufrichtung beabstandeten Druckbildmuster bzw. -bestandteile erfasst wird. Als besonderes zweckmäßig hat es sich dabei erwiesen, wenn der Sollwert für den Kantensensor nicht wie im Stand der Technik konstant vorgegeben ist, sondern auf Basis des Sensorsignals der Druckbildpositionssensormittel variiert wird. Anders ausgedrückt umfassen die Regelmittel einen inneren Regelkreis, im Rahmen dessen die Flachmaterialposition senkrecht zur Laufbandrichtung auf Basis eines Kantensensorsignals geregelt wird, wobei im Rahmen eines die Druckbildpositionssensorsmittel umfassenden äußeren Regelkreis eine Regelvorgabe bzw. ein Sollwert der Flachmaterialposition senkrecht zur Laufrichtung für den inneren Regelkreis bestimmt wird, relativ zu dem von den Regelmitteln die durch das Steuersignal zu kompensierende Regelabweichung bestimmt wird. Bei einer solchen, besonders bevorzugten Ausführungsform fließt somit das Sensorsignal der Druckbildpositionssensormittel nicht unmittelbar, was alternativ möglich ist, in das Steuersignal ein, sondern mittelbar im Rahmen der erläuterten Kaskadenregelung. Auf diese Weise ist es möglich für die innere Regelung, insbesondere nach einer jeweiligen zuverlässigen Bildpositionserkennung genau berechnet und aktualisiert wird. Die Kaskadenregelung hat den entscheidenden Vorteil, dass der den Kantensensor umfassende innere Regelkreis typischerweise mit Signalerfassungsraten zwischen 5Hz bis 50kHz arbeitet und damit deutlich schneller reagiert, als der die Bilderfassungsmittel umfassende äußere Regelkreis, welcher typischerweise Aktualisierungsraten im Bereich zwischen 0,5Hz und 500Hz ermöglicht. Bevorzugt ist die Signalerfassungsrate des inneren Regelkreises mindestens 10mal, bevorzugt mindestens 50mal, ganz besonders bevorzugt mindestens 100mal größer bzw. schneller als die des äußeren Regelkreises.

Weitere Vorteile, Merkmale und Einzelheiten der Erfindung ergeben sich aus der nachfolgenden Beschreibung bevorzugter Ausführungsbeispiele sowie anhand der Zeichnungen.

Diese zeigen in
- Fig. 1: eine nach dem Konzept der Erfindung ausgebildete Ausführungsform einer Besäumungsvorrichtung mit Druckbildpositionssensormitteln,
- Fig. 2: eine alternative, erfindungsgemäße Ausführungsform, bei der zusätzlich zu den Druckbildpositionssensormitteln ein Kantensensor vorgesehen ist und die Sensorsignale beider Sensoren im Rahmen einer Kaskadenregelung verknüpft sind,
- Fig. 3: eine Draufsicht auf ein ausschnittsweise dargestelltes Flachmaterial zur Erläuterung der im Rahmen der Erfindung relevanten Begrifflichkeiten,
- Fig. 4 und 5: zeigen eine Draufsicht auf einen Ausschnitt eines Flachmaterials mit einem Druckbild, dass aus mehreren sich in der Laufrichtung wiederholenden Bildern besteht, wobei in Fig. 4 ein (notwendiger) Versatz von Trimmkanten gezeigt, welcher nachgeführt werden muss, wobei in Fig. 5 der Versatz, wie bei normalen Produktionsbedingungen üblich, durch ein Stück Klebeband verdeckt ist,
- Fig. 6: eine vergrößerte Darstellung der Versatzsituation gemäß Fig. 4,
- Fig. 7: ein mögliches Sensorsignal im Rahmen der Erfassung eines kontinuierlichen, beispielsweise UV-reflektierenden Musters,
- Fig. 8a bis 8d: Darstellungen zur Erläuterung einer möglichen Farb- und/oder Kontrastanalyse zur Positionsdetektion des Druckbildes, und
- Fig. 9 und 10: Darstellungen zum Stand der Technik.

In den Figuren sind gleiche Elemente und Elemente mit der gleichen Funktion mit den gleichen Bezugszeichen gekennzeichnet.

In Fig. 1 ist eine nach dem Konzept der Erfindung ausgebildete Vorrichtung 1 zur Durchführung eines erfindungsgemäßen Besäumungsverfahrens zum beidseitigen Besäumen eines in einer Laufrichtung L angetriebenen bandförmigen, von einer nicht dargestellten Rolle abgewickelten, flexiblen Flachmaterials 2, hier eines Kunststofflaminates gezeigt. Wie sich aus den Figuren 3 bis 5 ergibt, weist das Flachmaterial 2 auf seiner Flächenseite ein Druckbild 3 auf, umfassend eine Vielzahl von sich in der Laufrichtung L wiederholenden Bildern (hier beispielhaft in Form einer beliebigen Beschriftung "best toothpaste" = beste Zahnpasta sowie drei Sternchen). Wie im allgemeinen Beschreibungsteil erläutert, können alternativ die in Laufrichtung hintereinander angeordneten, das Druckbild bildenden Bilder variieren, und im Extremfall nur ein bestimmtes Muster (Bildmerkmal) gemeinsam haben, welches Basis ist für die Bildpositionserkennung, wobei die Muster in der Laufrichtung zusammenhängen oder in Laufrichtung voneinander beabstandet können. Die Vorrichtung 1 umfasst zwei senkrecht zur Laufrichtung L beabstandete Besäumungsmesser 4, die während des Prozesses in dem konkreten Ausführungsbeispiel ortsfest angeordnet sind und mit denen das Flachmaterial 2 entlang von zwei über den Besäumungsmesserabstand bestimmten Trimmkanten 5 (vgl. Fig. 3) besäumt wird, wodurch an jeder Längsseite ein Abfallstreifen 6 entsteht, jeweils umfassend eine (ursprüngliche) Außenkante 7 (Längskante). Wie aus Fig. 3 ersichtlich ist, dient die Vorrichtung 1 dazu eine Position, hier einen Abstand A des Druckbildes 3 senkrecht zur Laufrichtung L zu den Trimmkanten 5 und damit zu den Besäumungsmesserpositionen konstant zu halten.

In der Laufrichtung L vor den Besäumungsmessern 4 sind an sich bekannte Ausrichtemittel 8 (hier eine Flachmaterial-Ausrichteeinrichtung) angeordnet, die um eine Schwenkachse 9 mittels eines nicht gezeigten Antriebs in Abhängigkeit eines von Regelmittel 12 erzeugten Steuersignals rotierbar sind, um aktiv das Flachmaterial 2 (Substratband) entlang einer in Fig. 3 gezeigten Achse S senkrecht zu den ortsfest positionierten Besäumungsmessern 4 auszurichten.

In der Laufrichtung L zwischen den Ausrichtemitteln 8 und den Besäumungsmessern 4 sind Bilderfassungsmittel 10, beispielsweise in Form einer Digitalkamera angeordnet, die einen Bestandteil von Druckbildpositionssensormittel 11 bilden. Diese sind signalleitend mit Regelmitteln 12 (Logikmitteln) verbunden, die auf Basis eines eine Druckbildposition des Flachmaterials entlang der Achse S kennzeichnenden von den Druckbildpositionssensormitteln generiertes Sensorsignals ein Steuersignal im Rahmen einer Positionsregelung des Flachmaterials 2 erzeugen, mit welchem die Ausrichtemittel 8 angesteuert werden. Dabei erfolgt die Regelung, wie erwähnt, derart, dass die Position des Druckbildes 3, in dem konkreten Ausführungsbeispiel ein Seitenabstand A zu den Besäumungsmessern 4 und damit zu den Trimmkanten 5 konstant gehalten wird. Selbstverständlich können die Abstände A auf beiden Längsseiten unterschiedlich sein bzw. vorgegeben werden und, wie im allgemeinen Beschreibungsteil erläutert kann auch mindestens einer, bevorzugt ausschließlich einer, der Abstände Null oder negativ sein - wesentlich ist es die Position des Druckbildes zu den Besäumungsmessern 4 konstant zu halten.

Die der Erfindung zugrunde liegende Problematik wird anhand der Figuren 4 bis 6 deutlich. Dort ist ein Abschnitt zur Herstellung von vier Verpackungstuben gezeigt. Zu erkennen ist, dass an einer Versatzposition 13 die Relativposition des Druckbildes 3 zu den (ursprünglichen) Außenkanten 7 variiert. Dies führt dazu, dass die Relativposition zwischen dem Flachmaterial 2 und den Trimmkanten 5 (Besäumungskanten) erfindungsgemäß nachgeregelt werden muss, um die Position des Druckbildes 3 zu den Trimmkanten konstant zu halten. Dies führt dann dazu, dass sich die Position der Außenkanten 7 zu den Trimmkanten 5 entlang der Achse S verändert. In Fig. 5 ist die Versatzposition 13 durch einen Klebestreifen 14 verdeckt, wie dieser üblicherweise beim sog. Spleißen von unterschiedlichen Flachmaterialrollen stammenden Flachmaterialbahnen resultiert.

Fig. 6 zeigt den Versatzbereich 13 in einer vergrößerten Darstellung. Zu erkennen ist der Versatz 15 in Druckbild 3 sowie den Verlauf der Trimmkante 5 relativ zum Druckbild 3, sodass der Abstand A entlang der Achse S konstant gehalten wird.

In Fig. 2 ist eine im Vergleich zu Fig. 1 alternative, bevorzugte Ausführungsvariante einer Vorrichtung zum Besäumen von Flachmaterial 2 im Rahmen eines Tubenherstellungsprozesses gezeigt. Zur Vermeidung von Wiederholungen wird im Folgenden im Wesentlichen auf die Unterschiede zu dem Ausführungsbeispiel gemäß Fig. 1 eingegangen, wobei im Hinblick auf die Gemeinsamkeiten aus Fig. 1 mit zugehöriger Beschreibung verwiesen wird.

Zu erkennen ist, dass in der Laufrichtung L zwischen den Besäumungsmessern 4 und den Ausrichtemitteln 8 zusätzlich zu den Bilderfassungsmitteln 10 der Druckbildpositionssensormittel 11 ein, hier beispielsweise als Ultraschallsensor ausgebildeter, Kantensensor 16 angeordnet ist, mit welchem die Position einer Außenkante 7 des Flachmaterials entlang der Achse S, d.h. senkrecht zur Laufrichtung L detektierbar ist. In der bevorzugten Ausführungsform werden die Sensorsignale der Sensoren 11 und 16 im Rahmen einer Kaskadenregelung verknüpft, derart, dass das Sensorsignal der Druckbildpositionssensormittel 11 der Sollwertvorgabe für den Kantensensor dient, sodass im Ergebnis die Ausrichtemittel 8 auf Basis beider Sensorsignale angesteuert werden.

Wie im allgemeinen Beschreibungsteil erläutert, gibt es im Hinblick auf die konkrete Ausgestaltung der Bilderfassungsmittel 10 und der Druckbildpositionssensormittel 11 bei beiden Ausführungsbeispielen einer Vorrichtung 1 gemäß den Fig. 1 und 2 unterschiedliche Möglichkeiten. Neben den im allgemeinen Beschreibungsteil erläuterten möglichen Korrelationsverfahren, insbesondere einer zweidimensionalen Korrelationsverfahren, wie einem Kreuzkorrelationsverfahren ist es möglich, die Position eines fortlaufenden Druckbildbestandteils, insbesondere einer Linie oder eines Streifens zu detektieren, wobei dieses Muster, für den Fall, dass es nach dem Besäumen auf den weiter zu verarbeitenden Bestandteil des Flachmaterials verbleibt, bevorzugt aus einer nicht sichtbaren Druckfarbe und/oder einem nicht sichtbaren Drucklack aufgebracht ist, der UV-lichtreflektierend ausgebildet ist und mit einer UV-Lichtquelle bestrahlt wird und von den dann entsprechend UV-sensitiven Bilderfassungsmitteln erfasst wird. Für den Fall, dass sich das Muster im Bereich eines Abfallstreifens befindet kann dieses sichtbar sein. Selbstverständlich kann auch der nach dem Besäumen auf dem Substrat verbleibende Bildinhalt selbst zur Positionserkennung genutzt werden. Die Erfassungsmittel können hierzu eine Kamera oder einen alternativen, kostengünstigeren, insbesondere UV-Licht sensitiven optischen Sensor umfassen. Wenn ein beispielsweise linienförmiges Bildmerkmal des, insbesondere fortlaufenden, Musters in Querrichtung zur Laufrichtung L, d.h. entlang der Achse S die Bilderfassungsmittel überstreicht, entsteht eine Kurve, wie diese beispielhaft in Fig. 7 illustriert. Die X-Achse repräsentiert die Lage der Bilderfassungsmittel (optischer Sensor) zu dem Muster senkrecht zur Laufrichtung und die Y-Achse die Intensität des Sensorsignals. Innerhalb eines Arbeitsbereichs 17 lässt sich die relative Distanz zwischen den Bilderfassungsmitteln (Sensor) und dem Muster des Druckbildes (Streifen) auf einem Arbeitspunkt 18 regeln. Alternativ ist es möglich, beide Signalflanken mit zwei Bilderfassungsmitteln (Sensoren) zu erfassen wobei in diesem Fall der Arbeitspunkt bei Gleichheit der Sensorsignale erreicht ist.

Anhand der Fig. 8a ist im Folgenden die Funktionsweise von einer Farb- und/oder Kontrastanalyse durchführenden Druckbildpositionssensormitteln erläutert. Die Positionsbestimmung erfolgt dabei bevorzugt auf Basis eines sichtbaren Druckbildabschnitts. In Fig. 8 ist in einer Draufsicht entlang einer Laufrichtung L gefördertes Flachmaterial 2 zu erkennen mit einem Druckbild 3, bestehend aus entlang der Laufrichtung L wiederkehrenden bzw. sich wiederholenden (gleichen) Bildern, hier exemplarisch mit dem Schriftzug toothpaste = Zahnpasta.

Eine Vergrößerung eines Ausschnitts eines solchen Bildes des Druckbildes 3 ist in Fig. 8b gezeigt. Die Bilderfassungsmittel erfassen Zeilenweise das Druckbild, wodurch Kontraste in der Laufrichtung L verwischen (vgl. Fig. 8c), nicht jedoch senkrecht hierzu entlang der S-Achse eine Farb- und Kontrastanalyse entlang der S-Achse mit geeigneter Quantisierung findet dann nur noch relevante in Fig. 8d gezeigten Kanten, im konkreten Ausführungsbeispiel Bestandteile bzw. Seitenkanten des Buchstabens "P" mit dem höchsten Farbkontrast zwischen Füllfarbe und Hintergrundfarbe. Die Lage einer der sich ergebenen Kontrastkanten entlang der S-Achse korrespondiert mit der (Gesamt-)Druckbildposition entlang der S-Achse und kann für die Regelung der Flachmaterialposition entlang der S-Achse herangezogen werden.

### Bezugszeichenliste

- 100: Vorrichtung
- 101: Laufrichtung
- 102: Flachmaterial
- 103: Ausrichtemitel
- 104: Besäumungsmesser
- 105: Abfallstreifen
- 106: Regelmittel
- 107: Steuersignalleitung
- 108: Kantensensor
- 109: Druckbild
- 110: Außenkanten
- 111: Spleißposition
- 112: Trimmkanten
- 113: Bereich
- 1: Vorrichtung
- 2: Flachbereich
- 3: Druckbild
- 4: Besäumungsmesser
- 5: Trimmkanten
- 6: Abfallstreifen
- 7: Außenkante
- 8: Ausrichtemittel
- 9: Schwenkachse
- 10: Bilderfassungsmittel (optischer Sensor)
- 11: Druckbildpositionssensormittel
- 12: Regelmittel
- 13: Versatzbereich
- 14: Klebestreifen
- 15: Versatz
- 16: Kantensensor
- 17: Arbeitsbereich
- 18: Arbeitspunkt
- L: Laufrichtung
- A: Abstand
- S: Achse (senkrecht zur Laufrichtung 1 in der Flächenerstreckung des Flachmaterials)

## Patentansprüche

1. Verfahren zum beidseitigen Besäumen eines in einer Laufrichtung (L) angetriebenen, mit einem Druckbild (3), bevorzugt aus sich in der Laufrichtung (L) wiederholenden Bildern, bedruckten flexiblen Flachmaterials, insbesondere Laminatmaterials, entlang von zwei sich in der Laufrichtung (L) erstreckenden und senkrecht zur Laufrichtung (L) beabstandeten Trimmkanten (5) mittels zweier Besäumungsmesser (4), insbesondere in der Laufrichtung vor Umformmitteln zum Umformen des Flachmaterials zu einer Rohrform sowie vor Schweißmitteln zum, bevorzugt überlappenden, Verschweißen der Rohrform im Bereich der Trimmkanten (5) im Rahmen eines Verpackungstubenherstellprozesses, wobei das Flachmaterial, insbesondere in einem Bereich in der Laufrichtung (L) vor den Besäumungsmessern (4), senkrecht zur Laufrichtung (L) mittels Ausrichtemitteln (8) relativ zu den Besäumungsmessern (4) ausgerichtet wird, die mit einem von Regelmitteln (12) generierten Steuersignal angesteuert werden,
**dadurch gekennzeichnet,**
**dass** die Regelmittel (12) das Steuersignal auf Basis eines Sensorsignals von eine Druckbildposition des Druckbildes (3) senkrecht zur Laufrichtung (L) erfassenden, Bilderfassungsmittel (10) aufweisenden Druckbildpositionssensormitteln (11) erzeugen und die Ausrichtemittel (8) das Flachmaterial so relativ zu den Besäumungsmessern (4) ausrichten, dass eine Trimmkantenposition relativ zu dem Druckbild (3) konstant gehalten wird.

2. Verfahren nach Anspruch 1,
**dadurch gekennzeichnet,**
**dass** in die Erzeugung des Steuersignals ein Korrelationssignal einfließt, welches aus einer, bevorzugt nummerischen und/oder rechnerischen, Korrelation einer winklig, insbesondere senkrecht, zur Laufrichtung (L) mittels der Bilderfassungsmittel (10) erfassten Bilddatenreihe mindestens einer abgetasteten Druckbildzeile mit einer entsprechend erzeugten und/oder gespeicherten Referenzbilddatenreihe erzeugt ist.

3. Verfahren nach Anspruch 2,
**dadurch gekennzeichnet,**
**dass** das Korrelationssignal auf Basis einer Kreuzkorrelation ermittelt wird.

4. Verfahren nach einem der vorhergehenden Ansprüche,
**dadurch gekennzeichnet,**
**dass** das Druckbild (3) ein, insbesondere in der Laufrichtung (L) durchgängiges oder wiederkehrendes, UV-Licht reflektierendes Muster, insbesondere eine Linie oder einen Streifen, umfasst und dass die Druckbildpositionssensormittel (11) die Position des UV-Licht reflektierenden Musters erfassen.

5. Verfahren nach Anspruch 4,
**dadurch gekennzeichnet,**
**dass** das UV-Licht reflektierende Muster senkrecht zur Laufrichtung (L) zwischen den Trimmkanten (5) oder außerhalb der Trimmkanten (5) auf dem Flachmaterial angeordnet ist.

6. Verfahren nach einem der vorhergehenden Ansprüche,
**dadurch gekennzeichnet,**
**dass** das Druckbild (3) ein, insbesondere in der Laufrichtung (L) durchgängiges oder unterbrochenes und wiederkehrendes, sichtbares Muster, insbesondere eine Linie oder einen Streifen, insbesondere senkrecht zur Laufrichtung (L) außerhalb der Trimmkanten (5) umfasst, und dass die Druckbildpositionssensormittel (11) die Position des sichtbaren Musters erfassen.

7. Verfahren nach Anspruch einem der vorhergehenden Ansprüche,
**dadurch gekennzeichnet,**
**dass** die Druckbildpositionssensormittel (11) das Sensorsignal auf Basis einer Kontrast- und/oder Farbwechselanalyse der von den Bilderfassungsmitteln (10) erfassten Bilddaten ermitteln, wobei eine Kontrast- und/oder Farbwechselposition im Druckbild (3) der Druckbildposition entspricht.

8. Verfahren nach Anspruch 7,
**dadurch gekennzeichnet,**
**dass** die Kontrast- und/oder Farbwechselanalyse auf Basis eines vorverarbeiteten Bilderfassungsmittelsignals durchgeführt wird, dessen Peakhöhe mit der Kontrast- und/oder Farbwechselposition im Druckbild (3) korreliert.

9. Verfahren nach einem der vorhergehenden Ansprüche,
**dadurch gekennzeichnet,**
**dass** die Bilderfassungsmittel (10) eine Kamera umfassen.

10. Verfahren nach einem der vorhergehenden Ansprüche,
**dadurch gekennzeichnet,**
**dass** die Regelmittel (12) das Steuersignal für die Ausrichtemittel (8) auf Basis eines Sensorsignals eines Kantensensors (16) zum Erfassen einer Kantenposition einer Außenkante (7) des Flachmaterials erzeugen sind, dessen Sollwert auf Basis des, insbesondere diskontinuierlichen, Sensorsignal der Druckbildpositionssensormitteln (11) bestimmt wird.

11. Vorrichtung zur Durchführung eines Besäumungsverfahrens nach einem der vorhergehenden Ansprüche, mit Antriebsmitteln zum Antreiben des Flachmaterials in der Laufrichtung (L), mit zwei senkrecht zur Laufrichtung (L) beabstandeten Trimmmessern und mit, insbesondere in einem Bereich in der Laufrichtung (L) vor den Besäumungsmessern (4) angeordneten, Ausrichtemitteln (8) zum Ausrichten des Flachrelativ zu den Besäumungsmessern (4) und mit steuersignalleitend mit den Ausrichtemitteln (8) verbundenen Regelmitteln (12),
**dadurch gekennzeichnet,**
**dass** den Regelmitteln (12) eine Druckbildposition des Druckbildes (3) senkrecht zur Laufrichtung (L) erfassende, Bilderfassungsmittel (10) aufweisende Druckbildpositionssensormittel (11) signalleitend zugeordnet sind, und dass die Regelmittel (12) das Steuersignal auf Basis eines Sensorsignals der Druckbildpositionssensormitteln (11) erzeugend und die Ausrichtemittel (8) das Flachmaterial so relativ zu den Besäumungsmessern (4) ausrichtend ausgebildet sind, dass eine Trimmkantenposition relativ zu dem Druckbild (3) konstant gehalten wird.

12. Vorrichtung nach Anspruch 11,
**dadurch gekennzeichnet,**
**dass** die Regelmittel (12) das Steuersignal für die Ausrichtemittel (8) auf Basis eines Sensorsignals eines Kantensensors (16) zum Erfassen einer Kantenposition einer sich in der Laufrichtung (L) erstreckenden Außenkante (7) des Flachmaterials erzeugend ausgebildet sind, dessen Sollwert auf Basis des, insbesondere diskontinuierlichen, Sensorsignal der Druckbildpositionssensormitteln (11) bestimmbar ist.

13. Vorrichtung nach einem der Ansprüche 11 oder 12,
**dadurch gekennzeichnet,**
**dass** in der Laufrichtung (L) nach den Besäumungsmessern (4) Umformmitteln zum Umformen des Flachmaterials zu einer Rohrform sowie vor Schweißmitteln zum, bevorzugt überlappenden, Verschweißen der Rohrform im Bereich der Trimmkanten (5) im Rahmen eines Verpackungstubenherstellprozesses angeordnet sind.

## Claims

1. A method for trimming a flexible flat material, in particular laminate material, driven in a machine direction (L) and printed with a printed image (3), preferably composed of images repeating in the machine direction (L), on both sides by means of two trimming knives (4) along two trimming edges (5) extending in the machine direction (L) and spaced apart perpendicularly to the machine direction (L), in particular upstream of forming means for forming the flat material to a tube form and upstream of welding means for the, preferably overlapping, welding of the tube form in the area of the trimming edges (5) in the machine direction (L) within the scope of a packaging tube manufacturing process, the flat material being perpendicularly aligned to the machine direction (L) by means of alignment means (8) in relation to the trimming knives (4), in particular in an area upstream of the trimming knives (4) in the machine direction (L), the alignment means (8) being controlled by means of a control signal generated by control means (12)
**characterized in that**
the control means (12) generate the control signal on the basis of a sensor signal of printed image position sensor means (11) which detect a printed image position of the printed image (3) perpendicular to the machine direction (L) and which have image capture means (10) and that the alignment means (8) align the flat material in relation to the trimming knives (4) in such a manner that a trimming edge position in relation to the printed image (3) is kept constant.

2. The method according to claim 1,
**characterized in that**
a correlation signal is used when the control signal is generated, the correlation signal being generated by a, preferably numerical and/or mathematical, correlation of an image data set which is captured in an angular, in particular perpendicular, manner in relation to the machine direction (L) by means of the image capture means (10) of at least one scanned printed image line and a reference image data set which is generated and/or stored in a corresponding manner.

3. The method according to claim 2,
**characterized in that**
the correlation signal is identified on the basis of a cross correlation.

4. The method according to any one of the preceding claims,
**characterized in that**
the printed image (3) comprises a pattern which reflects UV light, in particular a line or a stripe, and which is, in particular, continuous or recurring in the machine direction (L) and that the printed image position sensor means (11) detect the position of the pattern which reflects UV light.

5. The method according to claim 4,
**characterized in that**
that the pattern which reflects UV light is disposed in a perpendicular manner in relation to the machine direction (L) between the trimming edges (5) or outside the trimming edges (5) on the flat material.

6. The method according to any one of the preceding claims,
**characterized in that**
the printed image (3) comprises a visible pattern, in particular a line or a stripe, which is, in particular, continuous or interrupted and recurring in the machine direction (L), in particular perpendicularly in relation to the machine direction (L) outside the trimming edges (5), and that the printed image positions sensor means (11) detect the position of the visible pattern.

7. The method according to any one of the preceding claims,
**characterized in that**
the printed image position sensor means (11) identify the sensor signal on the basis of a contrast and/or color change analysis of the image data captured by the image capture means (10), a contrast and/or color change position in the printed image (3) correlating with the printed image position.

8. The method according to claim 7,
**characterized in that**
the contrast and/or color change analysis is performed on the basis of a preprocessed signal of the image capture means, the peak height of said signal correlating with the contrast and/or color change position in the printed image (3).

9. The method according to any one of the preceding claims,
**characterized in that**
the image capture means (10) comprise a camera.

10. The method according to any one of the preceding claims,
**characterized in that**
the control means (12) generate the control signal for the alignment means (8) on the basis of a sensor signal of an edge sensor (16) for detecting an edge position of an outer edge (7) of the flat material, its target value being defined on the basis of the, in particular discontinuous, sensor signal of the printed image position sensor means (11).

11. A device for performing a trimming method according to any one of the preceding claims, comprising drive means for driving the flat material in the machine direction (L), comprising two trimming knives spaced apart perpendicularly to the machine direction (L) and comprising alignment means (8), in particular disposed in an area upstream of the trimming knives (4) in the machine direction (L), for aligning the flat material in relation to the trimming knives (4) and comprising control means (12) connected to the alignment means (8) in a control-signal-conducting manner,
**characterized in that**
printed image position sensor means (11) are assigned to the control means (12) in a signal-conducting manner, the control means (12) having image capture means (10) capturing a printed image position of the printed image (3) perpendicular to the machine direction (L), and that the control means (12) are realized so as to generate the control signal on the basis of a sensor signal of the printed image position sensor means (11) and the alignment means (8) are realized so as to align the flat material in relation to the trimming knives (4) in such a manner that a trimming edge position in relation to the printed image (3) is kept constant.

12. The device according to claim 11,
**characterized in that**
the control means (12) are realized so as to generate the control signal for the alignment means (8) on the basis of a sensor signal of an edge sensor (16) for detecting an edge position of an outer edge (7) of the flat material extending in the machine direction (L), its target value being definable on the basis of the, in particular discontinuous, sensor signal of the printed image position sensor means (11).

13. The device according to claim 11 or 12,
**characterized in that**
forming means for forming the flat material into a tube form are disposed downstream of the trimming knives (4) in the machine direction (L) and upstream of welding means for the, in particular overlapping, welding of the tube form in the area of the trimming edges (5) within the scope of a packaging tube manufacturing process.

## Revendications

1. Procédé de rognage des deux côtés d'un matériau plat flexible, notamment un matériau stratifié, entrainé dans un sens machine (L) et imprimé d'une image imprimée (3), de préférence composée des images répétitives dans le sens machine (L), au moyen des deux couteaux à rogner (4) le long des deux bords de rognage (5) s'étendant dans le sens machine (L) et espacés perpendiculairement par rapport au sens machine (L), notamment en amont des moyens de déformation destinés à transformer le matériau plat en une forme tubulaire dans le sens machine et en amont des moyens de soudage destinés à souder, de préférence de manière chevauchante, la forme tubulaire dans la zone des bords de rognage (5) dans le cadre d'un procédé de fabrication des tubes d'emballage, le matériau plat étant aligné perpendiculairement au sens machine (L) au moyen des moyens d'alignement (8) par rapport aux couteaux à rogner (4), notamment dans une zone en amont des couteaux à rogner (4) dans le sens machine (4), les moyens d'alignement étant contrôlés au moyen d'un signal de contrôle généré par des moyens de contrôle (12)
**caractérisé en ce que**
les moyens de contrôle (12) génèrent le signal de contrôle sur la base d'un signal de capteur des moyens de capteur de position d'image imprimée (11) qui capturent une position d'image imprimée (3) perpendiculaire au sens machine (L) et qui ont des moyens de capture d'image (10) et que les moyens d'alignement (8) alignent le matériau plat par rapport aux couteaux à rogner (4) de telle manière qu'une position de bord de rognage par rapport à l'image imprimée (3) est maintenue constante.

2. Procédé selon la revendication 1,
**caractérisé en ce**
**qu'**un signal de corrélation est utilisé pour la génération du signal de contrôle, le signal de corrélation étant généré par une corrélation, de préférence numérique et/ou arithmétique, d'une série des données d'image qui est identifiée de manière angulaire, notamment de manière perpendiculaire, par rapport au sens machine (L) au moyen des moyens de capture d'image (10) d'au moins une ligne d'image imprimée contrôlée et une série des données d'image de référence qui est générée et/ou conservée de manière correspondante.

3. Procédé selon la revendication 2,
**caractérisé en ce que**
le signal de corrélation est identifié sur la base d'une corrélation croisée.

4. Procédé selon l'une quelconque des revendications précédentes,
**caractérisé en ce que**
l'image imprimée (3) comprend un motif, notamment une ligne ou une bande, qui réfléchit l'UV, notamment continu ou récurrent, et que les moyens de capteur de position d'image imprimée (11) capturent la position du motif qui réfléchit l'UV.

5. Procédé selon la revendication 4,
**caractérisé en ce que**
le motif qui réfléchit l'UV est disposé perpendiculairement au sens machine (L) entre les bords de rognage (5) ou en dehors des bords de rognage (5) sur le matériau plat.

6. Procédé selon l'une quelconque des revendications précédentes,
**caractérisé en ce que**
l'image imprimée (3) comprend un motif visible, notamment une ligne ou une bande, notamment continu ou interrompu et récurrent dans le sens machine (L), notamment perpendiculairement au sens machine (L) en dehors des bords de rognage (5), et que les moyens de capteur de position d'image imprimée (11) capturent la position du motif visible.

7. Procédé selon l'une quelconque des revendications précédentes,
**caractérisé en ce que**
les moyens de capteur de position d'image imprimée (11) identifient le signal de capteur sur la base d'une analyse de changement de contraste et/ou de couleur des données d'image qui sont capturées par les moyens de capture d'image (10), une position de changement de contraste et/ou de couleur dans l'image imprimée (3) correspondant à la position d'image imprimée.

8. Procédé selon la revendication 7,
**caractérisé en ce que**
l'analyse de changement de contraste et/ou de couleur est effectuée sur la base d'un signal prétraité des moyens de capture d'image, la hauteur de pic dudit signal corrélant avec la position de changement de contraste et/ou de couleur dans l'image imprimée.

9. Procédé selon l'une quelconque des revendications précédentes,
**caractérisé en ce que**
les moyens de capture d'image (10) comprend une caméra.

10. Procédé selon l'une quelconque des revendications précédentes,
**caractérisé en ce que**
les moyens de contrôle (12) génèrent le signal de contrôle pour les moyens d'alignement (8) sur la base d'un signal de capteur d'un capteur de bord (16) destiné à capturer une position de bord d'un bord extérieur (7) du matériau plat, sa valeur de consigne étant déterminée sur la base du signal de capteur, notamment discontinu, des moyens de capteur de position d'image imprimée (11).

11. Dispositif pour réaliser un procédé de rognage selon l'une quelconque des revendications précédentes, le dispositif comprenant des moyens d'entrainement destinés à entraîner le matériau plat dans le sens machine (L), comprenant deux couteaux à rogner espacés perpendiculairement par rapport au sens machine (L) et comprenant des moyens d'alignement (8), notamment disposés dans une zone en amont des couteaux à rogner (4) dans le sens machine (L), destinés à aligner le matériau plat par rapport aux couteaux à rogner (4) et comprenant des moyens de contrôle (12) reliés aux moyens d'alignement (8) en conduisant le signal de contrôle,
**caractérisé en ce que**
des moyens de capteur de position d'image imprimée (11) qui capturent une position d'image imprimée (3) perpendiculaire au sens machine (L) et qui ont des moyens de capture d'image (10) sont assignés aux moyens de contrôle (12) en conduisant le signal, et que les moyens de contrôle (12) sont réalisés afin de générer le signal de contrôle sur la base d'un signal de capteur des moyens de capteur de position d'image imprimée (11) et que les moyens d'alignement (8) sont réalisés afin d'aligner le matériau plat par rapport aux couteaux à rogner (4) de telle manière qu'une position de bord de rognage est maintenue constante par rapport à l'image imprimée (3).

12. Dispositif selon la revendication 11,
**caractérisé en ce que**
les moyens de contrôle (12) sont réalisés afin de générer le signal de contrôle pour les moyens d'alignement (8) sur la base d'un signal de capteur d'un capteur de bord (16) destiné à capturer une position de bord d'un bord extérieur (7) du matériau plat qui s'étend dans le sens machine (L), sa valeur de consigne pouvant être déterminée sur la base du signal de capteur, notamment discontinu, des moyens de capteur de position d'image imprimée (11).

13. Dispositif selon la revendication 11 ou la revendication 12,
**caractérisé en ce que**
des moyens de déformation destinés à transformer le matériau plat en une forme tubulaire sont disposés en aval des couteaux à rogner (4) dans le sens machine (L) et en amont des moyens de soudage destinés à souder, de préférence de manière chevauchante, la forme tubulaire dans la zone des bords de rognage (5) dans le cadre d'un procédé de fabrication des tubes d'emballage.
